# EUROPÄISCHE PATENTSCHRIFT

(11) **EP 0 553 641 B1**
(45) Veröffentlichungstag und Bekanntmachung des Hinweises auf die Patenterteilung: **08.03.1995**
(21) Anmeldenummer: 93100386.7
(22) Anmeldetag: 13.01.1993
(51) Int. Cl.: H01R 13/73

(54) **Fixierbare elektrische Steckverbindung und Verfahren zum Fixieren einer elektrischen Steckverbindung**
Fixable electrical plug connection and process for fixing an electrical plug connection
Connecteur électrique à fiches fixable et procédé de fixation d'un connecteur électrique à fiches

(30) Priorität: 31.01.1992 DE 4202846
(43) Veröffentlichungstag der Anmeldung: 04.08.1993
(73) Patentinhaber: Dr.Ing.h.c. F. Porsche Aktiengesellschaft, 70435 Stuttgart (DE)
(72) Erfinder: Klösters, Elmar, W-7250 Leonberg (DE); Weiner, Hans, W-7130 Mühlacker (DE)

(56) Entgegenhaltungen:
- DE-C- 906 287
- DE-U- 8 902 403
- FR-A- 2 413 240

## Beschreibung

Aus dem DE-G 89 02 403 U1 ist eine Kabeldurchführung mit einer elektrischen Steckverbindung bekannt, bei der in einer Öffnung einer Wand eine mit der Wand verbundene Hülse vorgesehen ist. Ein Stecker und eine Kupplung werden von außen in die Hülse eingeführt und, im gesteckten Zustand, durch Überwurfmuttern gesichert, die in ein Außengewinde der Hülse eingreifen. Dabei ist es allerdings nötig, zunächst die Hülse in der Wand zu befestigen, bevor Stecker und Kupplung in die Hülse eingeführt werden können.

Der im Anspruch 1 angegebenen Erfindung liegt das Problem zugrunde, eine fixierbare elektrische Steckverbindung zu schaffen, die mit einfachen Mitteln fixierbar ist.

Die mit der Erfindung erzielten Vorteile bestehen insbesondere darin, daß die elektrische Steckverbindung ohne zusätzliche Montagemittel, sondern nur durch einfaches Einschieben in eine Öffnung eines langgestreckten Bauteiles und anschließendes Verrasten fixiert werden kann. Zur Verrastung notwendiger Vorsprünge in der Öffnung sind mit den zur Herstellung der Öffnung ohnehin notwendigen Bearbeitungswerkzeugen bei der Herstellung der Öffnung leicht zu erstellen. Die Vorsprünge können jede zur Verrastung dienliche Form haben. Darüber hinaus kommt die erfindungsgemäße Steckverbindung mit einer geringen Anzahl von Bauteilen aus.

Ein Ausführungsbeispiel der Erfindung ist in den Zeichnungen dargestellt und wird nachfolgend näher beschrieben.

Es zeigen:
Fig. 1 eine Ansicht einer in einem Rastbolzen fixierten elektrischen Steckverbindung und
Fig. 2 einen Schnitt durch den Rastbolzen während eines Bearbeitungsvorganges.

In Fig. 1 ist in einer Ansicht eine elektrische Steckverbindung 1 dargestellt, die aus einem als Stiftstecker ausgebildeten ersten Gehäuse 2 und einem als Buchsenstecker ausgebildeten zweiten Gehäuse 3 besteht. In den Gehäusen 2, 3 sind nicht dargestellte Buchsenkontakte bzw. Steckerkontakte gehalten, die mit elektrischen Leitdrähten 4 verbunden sind.

Die elektrische Steckverbindung 1 ist in einem langgestreckten Bauteil 5, hier einem als Befestigungselement für ein Kraftfahrzeug-Außenspiegel dienendem Rastbolzen, gelagert. Der Rastbolzen 5 weist eine durchgehende zylindrische Öffnung 6 auf, wobei der Innendurchmesser der Öffnung 6 etwas größer als der Außendurchmesser des ersten Gehäuses 2 gewählt ist. In einer Tiefe t bezogen auf die Kopffläche K des Rastbolzens 5 weist die Öffnung 6 einen umlaufenden Grat 7 auf, der mit einer am ersten Gehäuse 2 angeordneten Nut 8 in Eingriff steht.

Zur Montage des ersten Gehäuses 2 werden die gegebenenfalls schon mit Buchsenkontakten oder Steckerkontakten versehenen elektrischen Leitdrähte 4 durch die Öffnung 6 des Rastbolzens 5 gezogen und in nicht dargestellten Halterungen im ersten Gehäuse 2 festgelegt. Sodann wird das erste Gehäuse 2 in die Öffnung 6 eingeschoben, bis die Nut 8 mit dem Grat 7 verrastet. Das erste Gehäuse 2 ist damit im Rastbolzen 5 fixiert.

Der Rastbolzen 5 wird einschließlich der Öffnung 6 durch Fließpressen hergestellt. Hierzu werden u.a., wie in Fig. 2 dargestellt, zwei Bearbeitungswerkzeuge 9,10, hier ausgeführt als Stempel, benötigt. Die Stempel 9,10 werden von zwei Seiten in einen Rohling des Rastbolzens 5 eingepresst, bis ihre Kopfflächen 11,12 in einer Tiefe t zur Anlage kommen. Die Anlagefläche der Kopfflächen 11,12 ist als Werkzeugtrennebene W gekennzeichnet. Beide Kopfflächen 11,12 weisen umlaufende Fasen 13,14 auf, die bei der Bearbeitung den Grat 7 in der Tiefe t erzeugen.

Bei dem dargestellten Fertigungsverfahren ist es möglich, die Form des Grates 7 durch die Form der Fasen 13,14 zu bestimmen. Neben dem vorgeschlagenen umlaufenden Grat 7 sind ohne Beeinträchtigung der Funktion andere Formen denkbar. Die Tiefe t, in der der Grat, bezogen auf die Kopffläche K des Rastbolzens 5, zu liegen kommt, wird durch die Werkzeugtrennebene W bestimmt und ist einstellbar. Der Grat 7 kann durch alle Fertigungsverfahren erzeugt werden, die eine Bearbeitung oder Formung der Öffnung 6 von zwei Seiten erlauben.

## Patentansprüche

1. Elektrische Steckverbindung (1), bestehend aus:
- zwei ineinandersteckbaren Gehäusen (2,3),
- in denen jeweils mit elektrischen Leitdrähten (4) verbundene Buchsenkontakte und Steckerkontakte korrespondierend gehalten sind, wobei
- das erste Gehäuse (2) in einer durchgehenden Öffnung (6) eines langgestreckten Bauteiles (5) angeordnet ist,
- die Außenkontur des ersten Gehäuses (2) der durchgehenden Öffnung (6) weitgehend entspricht, dadurch gekennzeichnet, daß
das erste Gehäuse (2) eine umlaufende Nut (8) aufweist, die mit zumindest einem Vorsprung (7) in der Öffnung (6) verrastbar ist.

2. Elektrische Steckverbindung nach Anspruch 1, **dadurch gekennzeichnet, daß** der in der Öffnung (6) angeordnete Vorsprung (7) als umlaufender Grat ausgebildet ist.

3. Elektrische Steckverbindung nach Anspruch 2, **dadurch gekennzeichnet, daß** der Grat (7) in einer vorgegebenen Tiefe (t) der Öffnung (6) erzeugt ist, indem die Öffnung (6) durch zweiseitige Bearbeitung mit Bearbeitungswerkzeugen (9,10), deren Kopfflächen (11,12) jeweils mit einer Fase (13,14) versehen ist, in das Bauteil (5) eingebracht ist, so daß in Höhe einer Werkzeugtrennebene (W) der Bearbeitungswerkzeuge (9,10) ein Grat (7) entsteht.

4. Elektrische Steckverbindung nach Anspruch 1, **dadurch gekennzeichnet, daß** die durchgehende Öffnung (6) länger als das erste Gehäuse (2) ist.

5. Elektrische Steckverbindung nach Anspruch 1, **dadurch gekennzeichnet, daß** das langgestreckte Bauteil (5) ein Befestigungselement ist.

6. Verfahren zum Fixieren einer elektrischen Steckverbindung (1) in einer Öffnung (6) eines langgestreckten Bauteiles (5), **dadurch gekennzeichnet, daß** ein zur Aufnahme der elektrischen Steckverbindung (1) bestimmtes langgestrecktes Bauteil (5) mit einer Öffnung (6) versehen wird, indem die Öffnung (6) bei der Bearbeitung oder Formung von zwei Seiten in das Bauteil (5) so eingebracht wird, daß die mit jeweils einer Fase (13,14) an ihren Kopfflächen (11,12) versehenen Bearbeitungswerkzeuge (9,10) bei gegenseitiger Anlage in der Werkzeugtrennebene (W) einen Grat (7) erzeugen, und mit dem Grat (7) eine an der Steckverbindung(1) außenseitig angeordnete umlaufende Nut (8) beim Einbringen der Steckverbindung (1) in die Öffnung (6) verrastet wird.

7. Verfahren nach Anspruch 6, **dadurch gekennzeichnet, daß** die Bearbeitung durch Fließpressen erfolgt und die Bearbeitungswerkzeuge (9,10) Stempel sind, die im Laufe der Bearbeitung bis zur Anlage ihrer Kopfflächen (11,12) in das Bauteil (5) eingepreßt werden und deren Vorderkante mit einer Fase (13,14) beliebiger Form versehen ist.

8. Verfahren nach Anspruch 6, **dadurch gekennzeichnet, daß** die Formung durch Druckgießen erfolgt und die Bearbeitungswerkzeuge (9,10) Formkerne sind, die während des Gießprozesses mit ihren Kopfflächen (11,12) aneinander anliegen und deren Vorderkante mit einer Fase (13,14) beliebiger Form versehen ist.

## Claims

1. An electrical plug connection (1), comprising:
- two housings (2, 3) insertable into each other,
- in which plug contacts and socket contacts, each connected to electrical conducting wires (4), are held so as to correspond, wherein
- the first housing (2) is arranged in a continuous opening (6) in an elongate component (5),
- the outer contour of the first housing (2) substantially corresponds to the continuous opening (6),
characterised in that
the first housing (2) has a circumferential groove (8) which is engageable with at least one projection in the opening (6).

2. An electrical plug connection according to claim 1, characterised in that the projection (7), provided in the opening (6), is formed as a circumferential ridge.

3. An electrical plug connection according to claim 2, characterised in that the ridge (7) is formed at a predetermined depth (t) in the opening (6), the said opening (6) being produced in the component (5) by double-ended working using working tools (9, 10) having head surfaces (11, 12) provided with a chamfer (13, 14) respectively, with the result that a ridge (7) is formed at the level of a tool junction plane (W) between the working tools (9, 10).

4. An electrical plug connection according to claim 1, characterised in that the continuous opening (6) is longer than the first housing (2).

5. An electrical plug connection according to claim 1, characterised in that the elongate component (5) is a mounting member.

6. A method of fixing an electrical plug connection (1) in an opening (6) in an elongate component (5), characterised in that an elongate component (5), intended for receiving the electrical plug connection (1), is provided with an opening (6), the said opening (6) being produced in the component (5) by working or forming from both ends in such a manner that the working tools (9, 10), provided with a chamfer (13, 14) on their head surfaces (11, 12) respectively, form a ridge (7) on contacting each other in the tool junction plane (W), and a circumferential groove (8), provided on the outside of the plug connection (1), engages with the ridge (7) when the plug connection (1) is introduced into the opening (6).

7. A method according to claim 6, characterised in that working is carried out by extrusion and the working tools (9, 10) are rams which, during working, are pressed into the component (5) until their head surfaces (11, 12) come into contact, and the front edge of which is provided with a chamfer (13, 14) of any form.

8. A method according to claim 6, characterised in that forming is carried out by die casting and the working tools (9, 10) are mould cores, the head surfaces (11, 12) of which rest against each other during the casting process and the front edge of which is provided with a chamfer (13, 14) of any form.

## Revendications

1. Connexion électrique enfichable (1), constituée de :
- deux boîtiers (2, 3) à emboîter l'un dans l'autre,
- dans chacun desquels des contacts de douille et des contacts de connecteur mâle, reliés par des fils conducteurs (4) électrique sont maintenus en correspondance,
- le premier boîtier (2) étant placé dans une ouverture (6) débouchante d'un composant (5) allongé,
- le contour extérieur du premier boîtier (2) correspondant pratiquement à l'ouverture (6) débouchante,
caractérisée en ce que le premier boîtier (2) présente une rainure (8) périphérique, qui peut s'accrocher avec au moins une partie saillante (7) dans l'ouverture (6).

2. Connexion électrique enfichable selon la revendication 1, caractérisée en ce que la partie saillante (7), placée dans l'ouverture (6), est une arête périphérique.

3. Connexion électrique enfichable selon la revendication 2, caractérisée en ce que l'arête (7) est pratiquée à une profondeur (t) donnée de l'ouverture (6), en ce que l'ouverture (6) est ménagée dans le composant (5), par usinage sur les deux faces avec des outils (9, 10), dont les surfaces de tête (11, 12) sont pourvues chacune d'un chanfrein (13, 14), de sorte qu'il en résulte une arête (7) à hauteur d'un plan de séparation (W) des outils d'usinage (9, 10).

4. Connexion électrique enfichable selon la revendication 1, caractérisée en ce que l'ouverture (6) débouchante est plus longue que le premier boîtier (2).

5. Connexion électrique enfichable selon la revendication 1, caractérisée en ce que le composant (5) allongé est un élément de fixation.

6. Procédé de fixation d'une connexion électrique enfichable (1) dans une ouverture (6) d'un composant (5) allongé, caractérisé en ce qu'un composant (5) allongé, destiné à recevoir la connexion (1), est pourvu d'une ouverture (6), en ce que l'ouverture (6), lors de l'usinage ou du formage de deux faces, est pratiquée dans le composant (5), de manière que les outils d'usinage (9, 10), pourvus chacun sur leurs surfaces de tête (11, 12) d'un chanfrein (13, 14) produisent, lors de l'application réciproque, une arête (7) dans le plan de séparation des outils (W), et qu'une rainure (8) périphérique, située sur le côté extérieur, de la connexion enfichable (1), s'accroche avec l'arête (7), lors de l'introduction de la connexion enfichable (1) dans l'ouverture (6).

7. Procédé selon la revendication 6, caractérisé en ce que l'usinage s'effectue par fluage et les outils d'usinage (9, 10) sont des poinçons, qui sont pressés, au cours de l'usinage, jusqu'à ce que leurs surfaces de tête (11, 12) s'appliquent dans le composant (5) et dont le bord avant est pourvu d'un chanfrein (13, 14) de forme quelconque.

8. Procédé selon la revendication 6, caractérisé en ce que le formage s'effectue par moulage sous pression et les outils d'usinage (9, 10) sont des noyaux de formage, qui pendant la coulée s'appliquent avec leurs surfaces de tête (11, 12) l'un contre l'autre et dont le bord avant est pourvu d'un chanfrein (13, 14) de forme quelconque.
